# EUROPÄISCHE PATENTSCHRIFT

(11) **EP 0 204 081 B1**
(45) Veröffentlichungstag und Bekanntmachung des Hinweises auf die Patenterteilung: **02.08.1989**
(21) Anmeldenummer: 86103293.6
(22) Anmeldetag: 12.03.1986
(51) Int. Cl.: B02C 23/12, B02C 25/00

(54) **Verfahren und Anlage zur zweistufigen Zerkleinerung**
Method and installation for double-stage crushing
Procédé et installation de broyage à deux étages

(30) Priorität: 04.06.1985 DE 3520069
(43) Veröffentlichungstag der Anmeldung: 10.12.1986
(73) Patentinhaber: KRUPP POLYSIUS AG, 59269 Beckum (DE)
(72) Erfinder: Allers, Tyark, Dipl.-Ing., D-4401 Sendenhorst 2 (DE); Blasczyk, Gotthardt, Dipl.-Ing., D-4720 Beckum (DE)
(74) Vertreter: Tetzner, Volkmar, Dr.-Ing. Dr. jur.

(56) Entgegenhaltungen:
- EP-A- 0 068 176
- EP-A- 0 084 383
- DE-A- 2 708 053
- DE-A- 3 314 103
- DE-A- 3 334 235
- DE-A- 3 337 615

## Beschreibung

Die Erfindung betrifft ein Verfahren entsprechend dem Oberbegriff des Anspruches 1, ferner eine Anlage zur Durchführung dieses Verfahrens.

Ein Verfahren der im Oberbegriff des Anspruches 1 vorausgesetzten Art ist durch die europäische Patentanmeldung 00 84 383 bekannt.

In Abhängigkeit von der Mahlbarkeit des Gutes unterliegt die Menge der vom Sichter zum Mahlsystem rückgeführten Grieße gewissen Schwankungen. Um hierbei die Zerkleinerungsverhältnisse in der zweiten Mühle, beispielsweise einer Kugelmühle, optimal zu halten, ist es bekannt, die Frischgutmenge in Abhängigkeit von der rückgeführten Grießmenge so zu regeln, daß die Summe von Frischgutmenge und Grießmenge und damit der Füllungsgrad der nachgeschalteten Mühle konstant bleibt.

Durch Veränderung der Frischgutmenge würde sich nun bei konstanter Drehzahl der Walzenmühle ein unterschiedlicher Materialfüllstand im Aufgabeschacht der Walzenmühle einstellen. Dies würde eine Änderung der Mahlverhältnisse in der Walzenmühle mit sich bringen und unter Umständen zu einem Vollaufen oder Leerlaufen des Aufgabeschachtes führen.

Um diesen Nachteil zu vermeiden, ist es bekannt, bei einer Änderung der Frischgutmenge (die in Anpassung an die jeweilige Grießmenge erfolgt) die Drehzahl der Walzenmühle entsprechend zu verändern, um auf diese Weise einen konstanten Füllstand im Aufgabeschacht der Walzenmühle zu erzielen. Ein solches Verfahren erfordert jedoch Regelantriebe für die beiden Walzen der Walzenmühle, was einen verhältnismäßig großen Aufwand darstellt.

Die Erfindung geht demgegenüber von einem Verfahren aus, bei dem die Walzen der Walzenmühle mit konstanter Drehzahl umlaufen, so daß einfache, ungeregelte Antriebe Verwendung finden können.

Der Erfindung liegt nun die Aufgabe zugrunde, ein Verfahren der im Oberbegriff des Anspruches 1 vorausgesetzten Art so auszubilden, daß mit einem vergleichsweise geringen anlagentechnischen Aufwand optimale Zerkleinerungsverhältnisse in der Walzenmühle und in der nachgeschalteten Mühle gewährleistet sind.

Diese Aufgabe wird erfindungsgemäß durch das kennzeichnende Merkmal des Anspruches 1 gelöst.

Um auch bei einer Änderung der Mahlbarkeit und einer dadurch bedingten Änderung der rückgeführten Grießmenge sowie einer entsprechend geänderten Frischgutmenge konstante Zerkleinerungsverhältnisse nicht nur in der nachgeschalteten zweiten Mühle, sondern auch in der Walzenmühle zu erzielen, wird erfindungsgemäß gerade ein so großer Teil der Grieße der Walzenmühle zugeführt, daß im Aufgabeschacht der Walzenmühle auch bei wechselnder Frischgutmenge ein konstanter Füllstand aufrechterhalten wird.

Wenn sich beispielsweise bei verringerter Mahlbarkeit des Gutes die Grießmenge erhöht und infolgedessen (zur Erzielung eines konstanten Füllungsgrades in der nachgeschalteten Mühle) die Frischgutmenge verringert wird, so wird erfindungsgemäß ein vergrößerter Anteil der Grieße der Walzenmühle zugeführt, so daß der konstante Füllstand im Aufgabeschacht dieser Mühle gleichbleibende Einzugsbedingungen und damit optimale Zerkleinerungsverhältnisse gewährleistet.

Mit dem erfindungsgemäßen Verfahren ist es damit beispielsweise möglich, in derselben Mahlanlage mehrere Zementsorten unterschiedlicher Feinheit mit optimaler Auslastung der Anlage bei geringem spezifischen Energieverbrauch zu erzeugen. So wird beim Mahlen von Zement hoher Feinheit und entsprechend verringerter Frischgutmenge der in der Walzenmühle fehlende Teil der Frischgutmenge durch einen erhöhten Anteil an rückgeführten Grie- ßen ersetzt. Es wird auf diese Weise ein gewisser Teil der Zerkleinerungsarbeit von der nachgeschalteten Mühle auf die Walzenmühle verlagert, wobei beide Mühlen des Mahlsystemes unter optimalen Zerkleinerungsbedingungen arbeiten können.

Ein Ausführungsbeispiel einer Anlage zur Durchführung des erfindungsgemäßen Verfahrens ist in der Zeichnung schematisch veranschaulicht.

Die Anlage enthält eine Walzenmühle 1, eine nachgeschaltete zweite Mühle 2, die beispielsweise als Kugelmühle ausgebildet ist, und einen Sichter 3.

Das Mahlgut wird aus einem Vorratsbunker 4 über eine Dosierbandwaage 5 dem Aufgabeschacht 6 der Walzenmühle 1 zugeführt, die zwei angetriebene Walzen 7, 8 enthält, die zwischen sich einen Walzenspalt 9 bilden.

Das in der Walzenmühle 1 zerkleinerte Mahlgut gelangt über ein Förderorgan 10 zur zweiten Mühle 2, wo die in der Walzenmühle 1 gebildeten Agglomerate aufgelöst und eventuell weiter zerkleinert werden.

Das aus der Mühle 2 ausgetragene Gut wird über ein Becherwerk 11 dem Sichter 3 zugeführt, aus dem einerseits das Fertiggut (Pfeil 12) und andererseits Grieße (Pfeil 13) abgezogen werden.

Die Grieße (Pfeil 13) gelangen zu einer Verteilereinrichtung 14 und von hier aus teilweise zurück zur Aufgabeseite der Mühle 2 (Pfeil 15) und teilweise (Pfeil 16) zum Aufgabeschacht 6 der Walzen mühle 1.

Weiterhin enthält die Anlage folgende Regelkreise:
Ein erster Regelkreis dient dazu, die Summe von Frischgutmenge und Grießmenge bei Schwankungen der Mahlbarkeit konstantzuhalten. Dieser Regelkreis enthält einen Regler 17, der über ein Element 18 ein der jeweiligen Grießmenge entsprechendes Signal erhält und der über ein Element 19 auf die Dosierbandwaage 5 einwirkt. Hierdurch wird die Frischgutmenge verringert, wenn die Grießmenge steigt und umgekehrt.

Ein zweiter Regelkreis dient dazu, unabhängig von Schwankungen der Frischgutmenge (Pfeil 20) den Füllstand im Aufgabeschacht 6 der Walzenmühle 1 konstantzuhalten. Dieser Regelkreis enthält einen Regler 21, der über ein (beispielsweise auf Ultraschallbasis arbeitendes)Füllstandsmeßgerät 22 und ein Element 23 ein dem jeweiligen Füllstand im Aufgabeschacht 6 entsprechendes Signal erhält und der ein entsprechendes Steuersignal über ein Element 24 an die Verteilereinrichtung 14 liefert.

Verringert sich die Mahlbarkeit des Gutes oder wird ein Endprodukt höherer Feinheit gewünscht, so vergrößert sich die Grießmenge (Pfeil 13). Die Frischgutmenge (Pfeil 20) wird durch den Regler 17 entsprechend verringert. Um trotzdem den Füllstand im Aufgabeschacht 6 konstantzuhalten, vergrößert der Regler 21 in diesem Falle über die Verteilereinrichtung 14 den Anteil der Grieße, der zum Aufgabeschacht 6 zurückgeführt wird (Pfeil 16).

Bei einer Verbesserung der Mahlbarkeit des Gutes bzw. einer gewünschten gröberen Körnung des Endproduktes verlaufen die Regelvorgänge in umgekehrter Richtung.

Die beiden Walzen 7 und 8 der Walzenmühle 1 werden durch ungeregelte einfache Antriebe 25, 26 mit konstanter Drehzahl angetrieben.

Die in den Reglern 17, 21 und in den weiteren Elementen 18, 19, 23 und 24 der beiden Regelkreise enthaltenen Buchstaben haben folgende Bedeutung:
F = Menge
I = Anzeige
R = Aufzeichnung
C = Regelung
A = Alarm
L = Füllstand
POS = Stellung

Die Korngröße zumindest eines Teiles der Frischgutes ist zweckmäßig größer als der Walzenspalt 9, so daß dieser Teil des Mahlgutes im Walzenspalt 9 zunächst eine Einzelkornzerkleinerung und anschließend eine Gutbettzerkleinerung erfährt. Die auf das Mahlgut wirkende Preßkraft der Walzen 7 und 8 beträgt hierbei mehr als 2 t/cm Walzenlänge.

Während bei dem dargestellten und beschriebenen Ausführungsbeispiel Walzen 7, 8 angetrieben sind, ist es im Rahmen der Erfindung auch möglich, nur eine dieser Walzen, vorzugsweise die Festwalze, anzutreiben.

## Patentansprüche

1. Verfahren zur zweistufigen Zerkleinerung von sprödem Mahlgut, wie Zementklinker, wobei
a) das Mahlgut zunächst eine Gutbettzerkleinerung im Spalt (9) einer Walzenmühle (1) erfährt, deren Walzen (7, 8) mit konstanter Drehzahl umlaufen,
b) die hierbei gebildeten Agglomerate anschließend in einer der Walzenmühle (1) nachgeschalteten zweiten Mühle (2) aufgelöst und evtl. weiter zerkleinert werden,
c) das aus der zweiten Mühle (2) ausgetragene Gut einer Sichtung unterworfen wird und die hierbei anfallenden Grieße (13) teilweise der Walzenmühle (1) und teilweise der nachgeschalteten zweiten Mühle (2) zugeführt werden,
d) und wobei die Frischgutmenge (20) in Abhängigkeit von der rückgeführten Grießmenge (13) so geregelt wird, daß die Summe von Frischgutmenge und Grießmenge konstant bleibt, gekennzeichnet durch folgenes Merkmal:
e) der der Walzenmühle (1) zugeführte Teil (16) der Grieße (13) wird so bemessen, daß im Aufgabeschacht (6) der Walzenmühle auch bei wechselnder Frischgutmenge (20) ein nahezu konstanter Füllstand aufrechterhalten wird.

2. Verfahren nach Anspruch 1, dadurch gekennzeichnet, daß die Korngröße zumindest eines Teiles des Frischgutes (20) größer als der Walzenspalt (9) ist, so daß dieser Teil des Mahlgutes im Walzenspalt zunächst eine Einzelkornzerkleinerung und anschließend eine Gutbettzerkleinerung erfährt.

3. Anlage zur Durchführung des Verfahrens nach Anspruch 1, enthaltend
a) eine Walzenmühle (1) mit zwei Walzen (7, 8), von denen wenigstens eine Walze mit einem Antrieb (25, 26) konstanter Drehzahl versehen ist,
b) einen Aufgabeschacht (6), der eine Einrichtung (22) zur Füllstandsüberwachung aufweist,
c) eine der Walzenmühle (1) nachgeschaltete zweite Mühle (2),
d) wenigstens einen Sichter (3) zur Sichtung des aus der zweiten Mühle (2) ausgetragenen Gutes,
e) Einrichtungen, die die bei der Sichtung anfallenden Grieße (13) erneut dem Mahlsystem zuführen,
f) einen Regler (17), der die Frischgutmenge (20) in Abhängigkeit von der rückgeführten Grießmenge (13) so regelt, daß die Summe von Frischgutmenge und Grießmenge konstant bleibt,
g) eine Verteilereinrichtung (14), über die die bei der Sichtung anfallenden Grieße (13) in einem einstellbaren Verhältnis teilweise der Walzenmühle (1) und teilweise der nachgeschalteten zweiten Mühle (2) zugeführt werden, gekennzeichnet durch folgendes Merkmal: h) es ist ein weiterer Regler (21) vorgesehen, der über die Verteilereinrichtung (14) den der Walzenmühle (1) zugeführten Teil (16) der Grieße (13) so steuert, daß im Aufgabeschacht (6) der Walzenmühle (1) auch bei wechselnder Frischgutmenge (20) ein nahezu konstanter Füllstand aufrechterhalten wird.

## Claims

1. Method of two-stage crushing of brittle material for grinding, such as cement clinker, in which
a) the material for grinding first of all undergoes material bed crushing in the gap (9) of a roller mill (1
b) the agglomerates formed hereby are than broken up and if necessary further crushed in a second mill (2) arranged after the roller mill (1),
c) the material discharged from the second mill (2) is subjected to separation and the resulting tailings (13) are delivered back to the grinding system,
d) and the quantity of fresh material (2) is regulated as a function of the quantity of tailings (13) returned so that the sum of the quantities of fresh material and tailings remains constant, characterised by the following feature:
e) the quantity (16) of tailings (13) delivered to the roller mill (1) is such that an almost constant filling level is maintained in the delivery shaft (6) of the roller mill even when the quantity of fresh material (2) alters.

2. Method as claimed in claim 1, characterised in that the grain size of at least a proportion of the fresh material (20) is greater than the roller gap (9), so that in the roller gap this proportion of the material for grinding first undergoes individual grain crushing and then material bed crushing.

3. Apparatus for carrying out the method according to claim 1, containing
a) a roller mill (1) with two rollers (7, 8) of which at least one roller is provided with a constant-speed drive (25, 26),
b) a delivery shaft (6) which has an arrangement (2) for monitoring the filling level,
c) a second mill (2) arranged after the roller mill (1
d) at least one separator (3) for separating the material discharged from the second mill,
e) arrangements for delivering the tailings (13) resulting from the separation back to the grinding system,
f) a regulator (17) which regulates the quantity of fresh material (20) as a function of the quantity of tailings (13) returned in such a way that the sum of the quantities of fresh material and tailings remains constant.
g) a distributor arrangement (14) by means of which adjustable proportions of the tailings (13) resulting from the separation are delivered some to the roller mill (1) and some to the subsequent second mill (2); characterised by the following feature:
h) there is a further regulator (21) which via the distributor arrangement (14) controls the proportion of the tailings (13) delivered to the roller mill (1) in such a way that an almost constant filling level is maintained in the delivery shaft of the roller mill (1) even when the quantity of fresh material alters.

## Revendications

1. Procédé de broyage de matière friable, telle que du clinker de ciment, en deux étages, suivant lequel:
a) la matière subit tout d'abord une fragmentation en lit dans l'emprise (9) d'un broyeur (1) à cylindres (7, 8) tournant à vitesse constante,
b) les agglomérés ainsi formés subissent ensuite une désagrégation et éventuellement une fragmentation complémentaire dans un second broyeur (2) monté en aval du premier (1),
c) la matière déchargée du second broyeur (2) est soumise ensuite à une classification et le gravier ainsi récupéré (13) est dirigé partiellement sur le broyeur à cylindres (1) et partiellement sur le second broyeur (2) monté en aval du premier,
d) et le débit de matière brute (20) se règle en fonction du débit du gravier recyclé (13) de manière que la somme des débits de matière brute et de gravier demeure constante, caractérisé par la particularité suivante:
e) la fraction (16) du gravier (13) dirigée sur le broyeur à cylindres (1) est calculée de manière que le remplissage de la trémie (6) d'alimentation du broyeur à cylindres soit maintenu à un niveau approximativement constant même en cas de fluctuations du débit de matière brute (20).

2. Procédé selon la revendication 1, caractérisé en ce que la granulométrie d'au moins une partie de la matière brute (20) est supérieure à l'emprise des cylindres de manière que cette partie de la matière subisse dans l'emprise tout d'abord une fragmentation des grains individuels et ensuite une fragmentation en lit.

3. Installation pour la mise en oeuvre du procédé selon la revendication 1, comprenant:
a) un broyeur (1) à deux cylindres (7, 8) dont l'un au moins est équipé d'une commande (25, 26) à vitesse constante,
b) une trémie d'alimentation (6) équipée d'un appareillage (22) de contrôle du niveau de remplissage,
c) un second broyeur (2) monté en aval du premier (1
d) au moins un séparateur (3) de classification de la matière déchargée du second broyeur (2),
e) des appareillages qui recyclent dans le système de broyage le gravier (13) récupéré à la suite de la classification,
f) un régulateur (17) qui détermine le débit de matière brute (20) en fonction du débit du gravier recyclé (13) de telle manière que la somme des débits de matière brute et de gravier demeure constante,
g) un dispositif de distribution (14) qui dirige le gravier (13) provenant de la classification dans un rapport réglable partiellement sur le broyeur à cylindres (1) et partiellement sur le second broyeur (2) monté en aval du précédent, caractérisée par la particularité suivante:
h) un autre régulateur (21) commande au moyen du dispositif de distribution (14) la fraction (16) du gravier (13) dirigée sur le broyeur à cylindres (1) de telle manière que le remplissage de la trémie (6) d'alimentation du broyeur à cylindres (1) demeure à un niveau approximativement constant même en cas de fluctuations du débit de matière brute (20).
